# FASCICULE DE BREVET EUROPEEN

(11) **EP 0 313 485 B1**
(45) Date de publication et mention de la délivrance du brevet: **12.06.1991**
(21) Numéro de dépôt: 88420359.7
(22) Date de dépôt: 21.10.1988
(51) Int. Cl.: E04F 15/024

(54) **Dalle plancher surélevé**
Deckplatte für einen Doppelboden
Floor slab for a sectional false floor

(30) Priorité: 23.10.1987 FR 8714958
(43) Date de publication de la demande: 26.04.1989
(73) Titulaire: AB-TEC, F-01600 Trévoux (FR); Bauer, Alain, F-01600 Trévoux (FR)
(72) Inventeur: Bauer, Alain, F-01600 Trevoux (FR)
(74) Mandataire: Guerre, Dominique

(56) Documents cités:
- EP-A- 0 128 428
- DE-A- 2 102 050
- DE-A- 2 253 007
- DE-A- 2 846 341
- FR-A- 2 176 475
- GB-A- 1 311 487
- US-A- 4 085 557

## Description

La présente invention concerne une dalle pour plancher surélevé par rapport à un sol porteur.

L'invention s'inscrit dans le domaine des planchers techniques, surélevés par rapport à un sol porteur, qu'il s'agisse d'une construction neuve ou aménagée, et obtenus en :
- disposant sur le sol une pluralité de vérins, déterminants entre eux un quadrillage du sol porteur;
- éventuellement, en assemblant les vérins entre eux, au moyen de traverses de renfort, reliant les différents vérins ;
- déposant des dalles, jointives, reposant sur les vérins, et éventuellement les traverses, un vérin supportant en croix quatre coins appartenant à quatre dalles respectivement différentes mais adjacentes.

De manière générale,une dalle destinée à un plancher technique, comporte, d'une part une face inférieure en vis-à-vis du sol porteur, constituée ou non par une plaque ou un film métallique, et d'autre part une face supérieure opposée, revêtue par exemple par un stratifié, sur laquelle des machines ou du mobilier sont posés, et sur laquelle marchent les personnes.

On connait déjà une dalle du type précité, ayant une forme et des dimensions modulaires, par exemple de forme carrée, et constituée par :
- un panneau de particules de bois agglomérées, de haute densité ;
- une garniture périphérique protégeant le chant de ce panneau, en matériau plastique, par exemple en PVC, et ayant la forme d'un profilé ; ce dernier présente en section droite une âme s'étendant en hauteur, du niveau de la face supérieure du panneau à celui de la face inférieure du même panneau.

Lorsque ces dalles sont assemblées de manière jointive, sur les vérins définis précédemment, le plancher technique obtenu présente en général des défauts d'étanchéité. D'une part, l'eau ou de l'humidité peut s'introduire entre la garniture et le chant du panneau, et pénétrer au coeur des particules de bois agglomérées ; ce qui provoque un gonflement ou une détérioriation définitive de la dalle. D'autre part, il peut y avoir défaut d'étanchéité à l'air entre les différentes dalles assemblées ; ce qui est un inconvénient lorsque par exemple on veut assurer un circulation d'air dans le plenum situé entre le sol porteur et le plancher technique.

La présente invention se propose de remédier aux défauts d'étanchéité des dalles définies précédemment. Plus particulièrement, l'invention a pour objet une dalle présentant une étanchéité à l'eau et à l'air, lorsque le plancher technique est assemblé.

Conformément à l'invention, l'étanchéité à l'eau est assurée de la manière suivante.

La garniture présente, de manière adjacente à la face supérieure de la dalle, un cordon saillant de l'âme du profilé vers le chant du panneau, de dureté inférieure à celle du matériau constitutif de l'âme, et susceptible de faire étanchéité aux liquides, par pression contre le panneau.

Pour faire étanchéité à l'air, la face externe de l'âme du profilé comporte une lèvre périphérique, destinée à chevaucher la lèvre homologue et adjacente d'un panneau assemblé voisin.

La présente invention est maintenant décrite par référence au dessin annexé, dans lequel la figure 1 représente une vue en coupe verticale de deux dalles selon l'invention, adjacentes, et assemblées de manière jointive pour former un plancher technique.

Conformément à l'invention, chaque dalle (1) ou (2) comporte un panneau (3) en particules de bois agglomérées de haute densité, découpées par exemple sous forme carrée. Une garniture périphérique (4) protège le chant (3a) du panneau ; cette garniture est en matériau plastique, par exemple en PVC, et a la forme d'un profilé. Comme le montre la figure 1, ce profilé présente en section droite une âme (4a) s'étendant en hauteur du niveau de la face supérieure (1a) à celui de la face inférieure (1b) de la dalle (1) par exemple.

De manière adjacente à la face supérieure (1a), un cordon saillant (4b) est situé entre l'âme (4a) du profilé et le chant (3a) du panneau (3). Ce cordon a une dureté inférieure à celle du matériau constitutif de l'âme (4a), et est par exemple obtenu en élastomère PVC nitrile. Ce cordon (4b) est susceptible de faire étanchéité aux liquides, par pression entre le chant (3a) du panneau et la face interne (4c) de la garniture (4). La garniture (4) est donc un profilé bi-matière, monobloc, le matériau du cordon (4b) ayant une dureté inférieure à celle du matériau de l'âme (4a). Une telle garniture est obtenue par co-extrusion de deux matériaux différents, à savoir respectivement un PVC et un PVC - nitrile, le premier correspondant à l'âme (4a), et le second au cordon d'étanchéité (4b).

Le cordon d'étanchéité (4b) est comprimé, voire recourbé vers le chant (3a) du panneau (3), du fait de la pression appliquée par la garniture (4), sous l'effet des moyens de fixation décrits ci-après.

Le profilé (4) présente deux rebords (4d) et (4e), le premier supérieur et adjacent à la face supérieure (1 a), et le second inférieur et adjacent à la face inférieure (1b). Ces deux rebords sont en appui sur le chant (3a) du panneau (3),et ménagent un interstice (5) entre ce dernier et la face interne (4c) de l'âme (4a). Le cordon (4b) émerge, en oblique par rapport à l'âme (4a),au niveau de l'arrête entre cette dernière et le rebord supérieur (4d).

A la partie inférieure du profilé (4), adjacente à la face inférieure (1 b), l'âme (4a), et plus précisément le rebord inférieur (4e), sont continus avec une aile (4f) à angle droit, dirigée vers le centre du panneau (3), et formant cornière d'appui sur la partie inférieure du panneau (3).

Une rainure (3c),perpendiculaire au chant (3a) du panneau (3),est ménagée de manière continue dans ce dernier,à partir du chant (3a) précité.Une pluralité de têtons (4g) émergent de la face interne (4c) de l'âme (4a), et comportent des bourrelets annulaires de sertissage.

La garniture (4) est assemblée à un panneau (3),en prenant appui dans une encoche inférieure du même panneau, grâce à la cornière (4f),et en emmanchant les têtons (4g) dans la rainure (3c). Cet emmanchement comprime au passage le cordon (4b), lorsque le rebord (4d) vient au contact du chant (3a).

La face externe (4h) de l'âme (4a) du profilé comporte une dépouille permettant et facilitant l'assemblage des différents panneaux (1) et (2).

Une plaque métallique (6), de renfort est collée sur la face inférieure (1b) de la dalle, et complète l'assemblage de la garniture (4) sur le panneau (3).

Au niveau de la dépouille, la face externe (4h) de l'âme (4a) du profilé (4) comporte une lèvre périphérique (4i), dirigée en oblique vers le bas, chevauchant la lèvre homologue et adjacente du panneau (2) assemblé et voisin. Chaque lèvre a un profil triangulaire. Elle peut être obtenue également, en un matériau plastique différent de celui du profilé, par exemple un PVC nitrile, notamment par co-extrusion de deux matériaux plastiques différents. Les deux lèvres se chevauchant complètent, peuvent se substituer à l'étanchéité des deux bords droits supérieurs des garnitures (4) appartenant à deux panneaux adjacents voisins.

## Revendications

1. Dalle (1) pour plancher surélevé par rapport au sol porteur, avec une face inférieure (1 b) en vis-à-vis de ce dernier, et une face supérieure (1a) opposée, comportant un panneau (3), une garniture (4) périphérique protégeant le chant (3a) dudit panneau, en matériau plastique, et ayant la forme d'un profilé, ce dernier présentant en section droite une âme (4a) s'étendant en hauteur du niveau de la face supérieure (1 a) à celui de la face inférieure (1 b), caractérisée en ce que la garniture (4) présente, de manière adjacente à la face supérieure (1a),un cordon (4b) saillant de l'âme (4a) du profilé (4) vers le chant (3a) du panneau, de dureté inférieure à celle du matériau constitutif de l'âme, et susceptible de faire étanchéité aux liquides, par pression contre le panneau.

2. Dalle selon la revendication 1, caractérisée en ce que la garniture (4) est un profilé bi-matière, monobloc, le matériau du cordon (4b) ayant une dureté inférieure à celle du matériau de l'âme (4a).

3. Dalle selon la revendication 2, caractérisée en ce que la garniture (4) est obtenue parco-extrusion de deux matériaux différents, le premier correspondant à l'âme (4a) du profilé, et le second au cordon d'étanchéité (4b).

4. Dalle selon la revendication 1, caractérisée en ce que le cordon d'étanchéité (4b) est situé entre l'âme (4a) du profilé (4) et le chant (3a) du panneau, et fait étanchéité aux liquides par pression entre le chant et la face interne (4c) de la garniture.

5. Dalle selon la revendication 1, caractérisée en ce que le profilé (4) présente deux rebords (4d,4e), respectivement adjacents aux faces supérieure (la) et inférieure (1 b) du panneau (3), en appui sur le chant (3a) de ce dernier, et ménageant un interstice (5) entre ce dernier et la face interne (4c) de l'âme (4a).

6. Dalle selon la revendication 5, caractérisée en ce que le cordon (4b) émerge, en oblique par rapport à l'âme (4a), entre cette dernière et le rebord supérieur (4d).

7. Dalle selon la revendication 1, caractérisée en ce qu'à la partie inférieure ou profilé (4) adjacente à la face inférieure (1b), l'âme (4a) est continue avec une aile (4f) à angle droit, dirigée vers le centre du panneau (3), et formant cornière d'appui sur la partie inférieure dudit panneau.

8. Dalle selon la revendication 7, caractérisée en ce que, d'une part une rainure (3c) est ménagée dans le panneau (3), à partir du chant, et d'autre part une pluralité de tétons (4g) de sertissage, émergent de la face interne (4c) de l'âme (4a), et sont emmanchés dans ladite rainure.

9. Dalle selon la revendication 1, caractérisée en ce que la face externe (4h) de l'âme du profilé comporte une lèvre périphérique (4i), destinée à chevaucher la lèvre homologue et adjacente, d'un panneau assemblé voisin.

10. Dalle selon la revendication 9, caractérisée en ce que chaque lèvre (4i) a un profil triangulaire.

## Patentansprüche

1. Platte (1) für Böden, die gegenüber einem tragendenBoden höherliegend sind, mit einer unteren Seite (Ib), die dem letzteren gegenüberliegt, und mit einer gegenüberliegenden oberen Seite (1a), enthaltend ein Bodenteil (3), einen peripheren Besatz (4) aus Kunststoffmaterial, der die Kante (3a) des Bodenteiles schützt, und der die Form eines Profiles auweist, wobei letzteres im Querschnitt einen Steg (4a) aufweist, der sich in der Höhe vom Niveau der oberen Seite (1a) bis zur unteren Seite (1 b) erstreckt, dadurch gekennzeichnet, daß der Besatz (4), benachbart zur oberen Seite (1 a) eine Litze (4b) aufweist, die vom Kern (4a) des Profiles in Richtung Kante (3a) des Bodenteiles vorspringt, wobei die Litze eine Härte aufweist, die geringer ist als die des Materials, das den Kern aufbaut, und wobei die Litze in der

## Claims

1.
